# EUROPÄISCHE PATENTSCHRIFT

(11) **EP 3 749 514 B1**
(45) Veröffentlichungstag und Bekanntmachung des Hinweises auf die Patenterteilung: **11.08.2021**
(21) Anmeldenummer: 20706221.7
(22) Anmeldetag: 19.02.2020
(51) Int. Cl.: B31F 5/00

(54) **VERFAHREN UND VORRICHTUNG ZUM FÜGEN VON PAPIERMATERIAL**
METHOD AND APPARATUS FOR JOINING PAPER MATERIAL
PROCÉDÉ ET DISPOSITIF D'ASSEMBLAGE DE MATÉRIAU EN PAPIER

(30) Priorität: 01.03.2019 DE 102019202850
(43) Veröffentlichungstag der Anmeldung: 16.12.2020
(73) Patentinhaber: Syntegon Technology GmbH, 71332 Waiblingen (DE)
(72) Erfinder: WIEDUWILT, Ulrich, 73529 Schwaebisch Gmuend (DE)
(74) Vertreter: DREISS Patentanwälte PartG mbB
(86) Internationale Anmeldenummer: PCT/EP2020/054278
(87) Internationale Veröffentlichungsnummer: WO 2020/178024

(56) Entgegenhaltungen:
- DE-A1-102013 225 737
- JP-A- 2007 126 249

## Beschreibung

### Stand der Technik

Die vorliegende Erfindung betrifft ein Verfahren und eine Vorrichtung zum Fügen von Papiermaterial, insbesondere Papier, Karton oder Pappe oder dergleichen, wobei der Fügevorgang ohne zusätzliche Hilfsstoffe, insbesondere kunststofffrei und/oder kleberfrei ausgeführt werden kann.

Aus der EP 0 340 334 A2 ist eine Vorrichtung bekannt, welche Papiererzeugnisse mittels Ultraschalls fügt. Hierbei weist das verwendete Papier eine thermoplastische Beschichtung auf. Diese thermoplastische Beschichtung wird während des Fügevorgangs angeschmolzen. Nach Abkühlen und Aushärten sind dann die Fügebereiche der Papierlagen miteinander verbunden. Ferner ist aus der DE 10 2013 225 745 A1 ein Ultraschallfügeverfahren zum Verbinden von Papiermaterial bekannt, bei dem ein Ultraschallreibschweißen ausgeführt wird. Diese bekannten Verfahren haben sich grundsätzlich bewährt, es besteht jedoch ein dringender Bedarf, insbesondere aufgrund von verschärften Umweltvorschriften, dass beispielsweise Verpackungen vollständig aus Papiermaterial hergestellt werden, welches recycelbar ist und keine weiteren Zusatzinhaltsstoffe, insbesondere Kunststoffe oder Klebstoffe oder dergleichen, aus welchen Umweltbelastungen resultieren können, enthält.

DE 10 2013 225737 beschreibt ein Verfahren zum Herstellen einer Verpackung aus Papiermaterial mit folgenden Schritten: Formen einer Verpackung aus einem Zuschnitt aus Papiermaterial, wobei das Papiermaterial an zumindest einer Fügestelle überlappt. Positionieren der zumindest einen Fügestelle zwischen einer Sonotrode und einem Amboss, Beaufschlagen der Fügestelle (21) mit einer Fügekraft in einer Fügekraftrichtung, und Versetzen der Sonotrode in eine Ultraschallschwingung zum Ultraschallschweißen des Papiermaterials an der Fügestelle, wobei das Papiermaterial, vor dem Formen der Verpackung befeuchtet wird. JP 2007 126249 A beschreibt eine Wellplattenherstellungsvorrichtung mit einem konventionellen Ultraschallfügeverfahren, zusammen mit einer der drei Alternativen: einer Befeuchtung der Fügebereiche, einer thermoplastischen Folie als Fügematerial und einem Aufrauen der Fügebereiche.

### Offenbarung der Erfindung

Das erfindungsgemäße Verfahren zum Fügen von Papiermaterialien mit den Merkmalen des Anspruchs 1 weist demgegenüber den Vorteil auf, dass beispielsweise zur Herstellung einer Verpackung unbehandeltes Papiermaterial verwendet werden kann. Dies wird erfindungsgemäße dadurch erreicht, dass das Verfahren zum Fügen von Papiermaterial, welches einen ersten und zweiten Fügebereich aufweist, die folgenden Schritte umfasst: Aufrauen des ersten und/oder zweiten Fügebereichs, Befeuchten des ersten und/oder zweiten Fügebereichs und Fügen des ersten und zweiten Fügebereichs zwischen einer Sonotrode und einem Amboss einer Ultraschall-Einheit mittels Ultraschall-Reibschweißen, wobei eine Schwingungsrichtung der Sonotrode nicht parallel zu einer Fügekraftrichtung einer Fügekraft ist. Dabei kann der erste und zweite Fügebereich an einem einzigen Papiermaterial vorgesehen sein, oder jeweils ein Fügebereich ist an einem separaten Papiermaterial vorgesehen. Durch das Aufrauen des Fügebereichs wird sichergestellt, dass an der Fügefläche eine dreidimensionale Vergrößerung der Fügefläche erreicht wird. Durch das zusätzliche Vorsehen von Wasser an der Fügefläche wird während des Fügevorgangs eine WasserstoffBrückenbindung ermöglicht. Der Fügevorgang wird hierbei mittels Drucks und Ultraschalleinwirkung vorgenommen. Durch die geschickte Idee des Aufrauens der Papieroberfläche wird eine Festigkeit der erzeugten Verbindung gesteigert. Beim Aufrauen werden hierbei einzelne Papierfasern aus dem Papierverbund gelöst und an die Oberfläche des Fügebereichs geholt. Eine Rauheit der Fügefläche wird dadurch gesteigert.

Das erfindungsgemäße Verfahren kann auf verschiedene Arten ausgeführt werden.

Bevorzugt wird in einem ersten Schritt der Fügebereich des Papiermaterials aufgeraut und anschließend der aufgeraute Fügebereich mit Wasser oder einer anderen Flüssigkeit befeuchtet. Der zweite Fügebereich bleibt unbehandelt. Anschließend kann der Fügevorgang vorgenommen werden.

Alternativ wird der erste Fügebereich aufgeraut und der zweite Fügebereich befeuchtet. Anschließend werden der aufgeraute Fügebereich und der zweite befeuchtete Fügebereich miteinander gefügt.

Gemäß einer weiteren Alternative wird zuerst eine Befeuchtung des ersten Fügebereichs des Papiermaterials vorgenommen und anschließend ein Aufrauen des befeuchteten ersten Fügebereichs. Der zweite Fügebereich kann unbehandelt bleiben oder alternativ aufgeraut werden oder alternativ nur befeuchtet werden oder weiter alternativ sowohl aufgeraut als auch befeuchtet werden.

Durch die während des Ultraschall-Reibschweißens eingebrachte Wärme verdampft das durch die Befeuchtung aufgebrachte Wasser und eine stabile Verbindung zwischen den beiden Papiermaterialien kann erreicht werden.

Die Erfindung wird besonders bevorzugt nur an dem ersten Fügebereich ausgeführt, wobei weiter bevorzugt zuerst aufgeraut und dann befeuchtet wird. Dadurch kann der zweite Fügebereich unbehandelt belassen werden und anschließend ein Fügevorgang ausgeführt werden.

Durch das Ausführen des Aufrauens vor dem Fügeschritt wird somit eine deutlich verbesserte Verbindung zwischen den beiden Fügebereichen der Papiermaterialien erreicht. Bevorzugt wird der Schritt des Aufrauens maschinell ausgeführt, sodass immer eine gleichbleibende Aufrauung des Fügebereichs erreicht wird.
Die Unteransprüche zeigen bevorzugte Weiterbildungen der Erfindung.

Vorzugsweise wird ein besonders guter Ultraschall-Reibschweißvorgang sichergestellt, wenn eine Schwingungsrichtung der Sonotrode senkrecht oder im Wesentlichen senkrecht zur Fügekraftrichtung ist. Dadurch wird ein hoher Energieeintrag in den Fügebereich sichergestellt, sodass eine Fügedauer signifikant verkürzt werden kann.

Vorzugsweise wird das Verfahren kontinuierlich ausgeführt. Hierdurch kann beispielsweise eine geschlossene Naht, welche insbesondere bei einer Verpackung oder dergleichen eingesetzt wird, erzeugt werden. Das kontinuierliche Ausführen des Verfahrens stellt auch eine linienartige Fügeverbindung an den Fügebereichen sicher. Alternativ wird das Verfahren diskontinuierlich ausgeführt, wenn beispielsweise keine geschlossene Fügeverbindung hergestellt werden soll.

Besonders gute Fügeergebnisse werden erhalten, wenn das Aufrauen des ersten Fügebereichs und/oder zweiten Fügebereichs derart ausgeführt wird, dass eine Rauheit in einem Bereich von ± 20 µm, insbesondere ± 10 µm, um eine Mittelebene des Papiermaterials erreicht wird. Dadurch kann eine im Wesentlichen konstante Aufrauhung der Oberfläche der Fügebereich erreicht werden, was zu hervorragenden Fügeergebnissen führt.

Weiter bevorzugt ist eine Breite des aufgerauten Fügebereichs gleich einer Breite des befeuchteten Fügebereichs. Weiter bevorzugt wird das Verfahren des Fügens vollständig ohne Zusatzstoffe, insbesondere thermoplastische Kunststoffe oder Klebstoffe oder dergleichen, ausgeführt. Insbesondere sind die zu fügenden Papiermaterialien kunststofffrei und klebstofffrei. Weiterhin weisen die Papiermaterialien auch keinerlei Kunststoffbeschichtung oder dergleichen auf.

Eine besonders kompakte Vorrichtung zur Durchführung des Verfahrens wird erreicht, wenn der Schritt des Aufrauens ebenfalls mittels Ultraschalls erfolgt. Hierbei können dann zwei Ultraschall-Einheiten nacheinander angeordnet werden, die erste Ultraschall-Einheit zum Aufrauen wenigstens eines Fügebereichs und die zweite Ultraschall-Einheit dann zur Durchführung des Fügeschritts.

Das Aufrauen wird vorzugsweise kontinuierlich ausgeführt oder alternativ diskontinuierlich. Wenn das Aufrauen mittels Ultraschalls ausgeführt werden soll, ist vorzugsweise eine Sonotrode einer Ultraschall-Einheit derart ausgebildet, dass die Sonotrode eine zum Papiermaterial gerichtete flache Sonotrodenfläche aufweist. Hierdurch kann eine exzellente Aufrauhung in einem vorbestimmten Bandbereich erhalten werden.

Ferner betrifft die vorliegende Erfindung eine Vorrichtung zum Fügen von Papiermaterialien umfassend
- eine Aufrauvorrichtung zum Aufrauen wenigstens eines Fügebereichs eines Papiermaterials,
- eine Befeuchtungsvorrichtung zum Befeuchten wenigstens eines Fügebereichs des Papiermaterials und
- eine Ultraschall-Reibschweißvorrichtung mit einer Sonotrode zur Erzeugung einer UltraschallSchwingung und einem Amboss zur Erzeugung einer Fügekraft, wobei die Fügekraft in eine andere, unparallele Richtung gerichtet ist, als eine Richtung der Ultraschall-Schwingungen der Sonotrode.

Somit stellt die Ultraschall-Reibschweißvorrichtung sicher, dass eine Schwingungsrichtung der Sonotrode und eine Fügekraftrichtung der Fügekraft nicht parallel sind und somit ein erhöhter Wärmeeintrag durch den Ultraschall-Reibschweißvorgang erreicht wird.

Der Amboss ist vorzugsweise eine Rolle oder Walze. Hierdurch kann auf einfache Weise eine unterschiedliche Richtung zwischen der Fügekraft oder der Aufraukraft und der Schwingungsrichtung erreicht werden.

Weiter bevorzugt ist die Aufrauvorrichtung ein Ultraschallerzeuger. Bevorzugt wird hierbei ein separater Ultraschallerzeuger verwendet.

Gemäß einer weiteren bevorzugten Ausgestaltung der Erfindung stellt die Aufrauvorrichtung eine Rauheit sicher, welche in einer Bandbreite von ± 20 µm, vorzugsweise ± 10 µm, liegt.

Ferner betrifft die vorliegende Erfindung eine Papierverpackung, welche nach dem erfindungsgemäßen Verfahren hergestellt ist. Beim Aufrauen des Fügebereichs der Papierverpackung wurden einzelne Papierfasern aus einem Papierbund der Papierverpackung gelöst und an die Oberfläche des Fügebereichs geholt.

Die Papierverpackung ist besonders bevorzugt eine Lebensmittelverpackung. Da die Papierverpackung kunststofffrei und auch frei von anderen Fremdstoffen hergestellt werden kann, ist eine vollständige Recycelbarkeit der Papierverpackung gegeben.

Bevorzugte Ausführungsformen der Erfindung:
Nachfolgend wird unter Bezugnahme auf die begleitende Zeichnung bevorzugte Ausführungsformen der Erfindung im Detail beschrieben. In der Zeichnung ist:
Figur 1 eine schematische Darstellung einer Vorrichtung zum Fügen gemäß einem ersten Ausführungsbeispiel der Erfindung,
Figur 2 eine schematische Darstellung einer Aufrauvorrichtung des ersten Ausführungsbeispiels,
Figur 3 ein Diagramm, welches schematisch die Rauheit des aufgerauten Fügebereichs des ersten Ausführungsbeispiels darstellt,
Figur 4 eine schematische Ansicht einer Ultraschall-Schweißvorrichtung gemäß dem ersten Ausführungsbeispiel,
Figur 5 eine schematische Darstellung des Verfahrens zum Fügen gemäß dem ersten Ausführungsbeispiel,
Figur 6 eine schematische Darstellung eines Verfahrens zum Fügen gemäß einem zweiten Ausführungsbeispiel,
Figur 7 eine schematische Darstellung eines Verfahrens zum Fügen gemäß einem dritten Ausführungsbeispiel,
Figur 8 eine schematische Darstellung eines Verfahrens zum Fügen gemäß einem vierten Ausführungsbeispiel,
Figur 9 eine schematische Darstellung eines Verfahrens zum Fügen gemäß einem fünften Ausführungsbeispiel, und
Figur 10 eine schematische Darstellung eines Verfahren zum Fügen gemäß einem sechsten Ausführungsbeispiel.

### Bevorzugte Ausführungsformen der Erfindung

Nachfolgend wird unter Bezugnahme auf die Figuren 1 bis 5 eine Vorrichtung 1 und ein Verfahren zum Fügen von Papiermaterial gemäß einem ersten Ausführungsbeispiel der Erfindung im Detail beschrieben.

Figur 1 zeigt schematisch den Aufbau der Vorrichtung 1 zum Fügen von Papiermaterial. Wie aus Figur 1 ersichtlich ist, umfasst die Vorrichtung 1 eine Aufrauvorrichtung 4, eine Befeuchtungsvorrichtung 5 und eine Ultraschall-Reibschweißvorrichtung 6.

In diesem Ausführungsbespiel sollen ein erstes Papiermaterial 2 und ein zweites Papiermaterial 3 an einem Fügebereich, insbesondere einem Randbereich der Papiermaterialien, miteinander gefügt werden. Die Papiermaterialien können beispielsweise von einer Rolle als Endlosware abgezogen werden. Die Papiermaterialien sind kunststofffrei und klebstofffrei und weisen keinerlei Beschichtung auf.

Am ersten Papiermaterial 2 ist ein erster Fügebereich 20 vorgesehen. Am zweiten Papiermaterial 3 ist ein zweiter Fügebereich 30 vorgesehen. Dies ist schematisch in der Darstellung des erfindungsgemäßen Verfahrens gemäß dem ersten Ausführungsbeispiel in Figur 5 gezeigt.

Im ersten Ausführungsbeispiel wird lediglich der erste Fügebereich 20 mit mehreren Verfahrensschritten behandelt, wohingegen der zweite Fügebereich 30 ohne Behandlung verbleibt. D. h. der zweite Fügebereich 30 entspricht der Oberfläche des flächigen Papiermaterials.

Wie aus den Figuren 1 und 5 ersichtlich ist, wird das erste Papiermaterial 2 von der Rolle abgezogen und zu der Aufrauvorrichtung 4 zugeführt. Hierbei wird der erste Fügebereich 20 aufgeraut.

In diesem Ausführungsbespiel ist die Aufrauvorrichtung 4 eine Ultraschall-Aufrauvorrichtung, welche im Detail in Figur 2 gezeigt ist. Die Aufrauvorrichtung 4 umfasst eine flächige Sonotrode 70, welche mittels Doppelkonverter 71 in Schwingung versetzt wird. Ferner umfasst die Aufrauvorrichtung 4 einen flächigen Amboss 73. Die flächige Sonotrode 70 weist dabei eine horizontale Schwingungsrichtung A auf. Der Amboss 63 stellt eine Fügekraft in einer Fügekraftrichtung B bereit, welche senkrecht zur Sonotrodenschwingung A ist. Zur besseren Übersichtlichkeit ist in Figur 2 das erste Papiermaterial 2, welches am ersten Fügebereich 20 aufgeraut wird, nicht dargestellt.

Figur 3 zeigt ein Diagramm, welches die Rauheit des ersten Fügebereichs 20 nach dem Aufrauvorgang zeigt. Hierbei wird deutlich, dass durch die Ultraschall-Aufrauhung eine Aufrauhung mit einem Höhenprofil von ca. 20 µm aufweist, welches punktuelle Erhöhungen und Vertiefungen zwischen +10 µm und -10 µm aufweist. Das Diagramm stellt die Rauheit R über der Lauflänge L des ersten Papiermaterials 2 dar.

Bei der Aufrauung mittels der Aufrauvorrichtung 4 kann über die Schwingungsdauer und die Schwingungsamplitude die Rauheit der Oberfläche des ersten Fügebereichs 20 gezielt beeinflusst werden. Je länger hierbei die Schwingungsdauer ist, desto stärker wird die Oberfläche des ersten Fügebereichs 20 verändert und aufgeraut. Wenn die Amplitude der Schwingung der Sonotrode reduziert wird, nimmt eine Schälfestigkeit der gefügten Verbindung.
Eine Kontaktfläche der Sonotrode 70 zum ersten Papiermaterial 2 ist bevorzugt etwas angeraut, beispielsweise mittels Glasperlenstrahlen, sodass bessere Ergebnisse beim Aufrauvorgang erhalten werden.

Figur 4 zeigt die Ultraschall-Reibschweißverbindung 6, wobei ein Amboss 63 in Walzenform vorgesehen ist. Eine Schwingungsrichtung A der Sonotrode 70 ist hierbei senkrecht zu einer Fügekraftrichtung B des walzenförmigen Ambosses 63. Hierdurch kann eine große Wärme erzeugt werden, sodass der Fügevorgang mittels Ultraschall-Reibschweißens ausgeführt werden kann. Es sei angemerkt, dass die in Figur 4 gezeigte Vorrichtung auch als Variante einer Aufrauvorrichtung verwendet werden kann.

Wie aus Figur 1 und 5 ferner noch ersichtlich ist, wird der erste Fügebereich 20 vor dem eigentlichen Fügevorgang noch mittels der Befeuchtungseinrichtung 5 befeuchtet. Als Medium zur Befeuchtung wird vorzugsweise Wasser verwendet. Da der erste Fügebereich 20 vor dem Befeuchten durch die Aufrauvorrichtung 4 aufgeraut wurde, ergibt sich eine dreidimensionale Vergrößerung der Fügefläche, wodurch bei Anwesenheit von Wasser durch die Befeuchtung gegenüber einer nicht aufgerauten Oberfläche eine verbesserte Wasserstoffbrückenbindung beim Fügen ermöglicht.

Insbesondere sind durch den Aufrauvorgang keine Zusatzstoffe oder Kunststoffbeschichtungen der Papiermaterialien 2, 3 oder dergleichen möglich. Es können unbehandelte Papiermaterialien für den Fügevorgang verwendet werden. Dadurch kann das erfindungsgemäße Verfahren universell eingesetzt werden.

Figur 5 zeigt nochmals schematisch den Verfahrensablauf des Fügevorgangs des ersten und zweiten Papiermaterials 2, 3. Im ersten Schritt wird der erste Fügebereich 20 durch die Aufrauvorrichtung 4 aufgeraut, sodass ein aufgerauter erster Fügebereich 201 entsteht. Der zweite Fügebereich 30 bleibt unbehandelt.

Im nächsten Schritt wird der aufgeraute erste Fügebereich 201 mittels der Befeuchtungsvorrichtung 5 befeuchtet. Dadurch entsteht ein aufgerauter, befeuchteter erster Fügebereich 202. Der zweite Fügebereich 30 bleibt weiterhin unbehandelt.

Anschließend werden die beiden Papiermaterialien 2, 3 zur Ultraschall-Reibschweißvorrichtung 6 zugeführt und die Verbindung 11 zwischen dem ersten und zweiten Papiermaterial durch Ultraschall-Reibschweißen hergestellt. Durch die Aufrauhung und Befeuchtung des ersten Fügebereichs 20 kann eine hervorragende Verbindung von Papiermaterialien ermöglicht werden. Hierbei musste der zweite Fügebereich 30 in keinster Weise bearbeitet werden. Dadurch kann dieses erfindungsgemäße Verfahren besonders kostengünstig ausgeführt werden.

Figur 6 zeigt schematisch ein Verfahren zum Fügen von Papiermaterialien gemäß einem zweiten Ausführungsbeispiel der Erfindung. Gleiche bzw. funktional gleiche Teile sind mit den gleichen Bezugszeichen bezeichnet. Im Unterschied zum ersten Ausführungsbeispiel wird beim zweiten Ausführungsbeispiel auch der zweite Fügebereich 30 bearbeitet. Wie aus Figur 6 ersichtlich ist, wird der erste Fügebereich 20 in einem ersten Schritt mittels der Aufrauvorrichtung 4 aufgeraut. Gleichzeitig wird der zweite Fügebereich 30 mittels einer Befeuchtungsvorrichtung 5 befeuchtet. Anschließend werden das erste und zweite Papiermaterial 2, 3 zur Ultraschall-Reibschweißvorrichtung 6 zugeführt und miteinander gefügt. Bei diesem Aufbau können parallel der erste Fügebereich 20 und der zweite Fügebereich 30 behandelt werden, sodass eine besonders kompakte Fügevorrichtung 1 möglich ist.

Figur 7 zeigt ein Verfahren gemäß einem dritten Ausführungsbeispiel der Erfindung. Das Verfahren für den ersten Fügebereich 20 des ersten Papiermaterials 2 gemäß dem dritten Ausführungsbeispiel entspricht dabei dem ersten Ausführungsbeispiel, sodass in einem ersten Schritt zuerst der erste Fügebereich 20 aufgeraut wird und anschließend befeuchtet wird. Im Unterschied zum ersten
Ausführungsbeispiel wird jedoch beim dritten Ausführungsbeispiel auch der zweite Fügebereich 30 behandelt. Wie aus Figur 7 ersichtlich ist, wird der zweite Fügebereich 30 mittels einer zweiten Aufrauvorrichtung 4' aufgeraut, sodass ein aufgerauter, zweiter Fügebereich 302 erzeugt wird. Im letzten Schritt werden dann der aufgeraute zweite Fügebereich 302 und der aufgeraute und befeuchtete erste Fügebereich 202 in der Ultraschall-Reibschweißvorrichtung 6 miteinander verbunden.
Figur 8 zeigt ein Verfahren gemäß einem vierten Ausführungsbeispiel, bei dem der erste Fügebereich 20 durch Aufrauen und Befeuchten wie im ersten Ausführungsbeispiel bearbeitet wird und der zweite Fügebereich 30 zuerst mittels einer zweiten Befeuchtungsvorrichtung 5' befeuchtet wird und anschließend mit einer zweiten Aufrauvorrichtung 4' aufgeraut wird. Somit wird die Reihenfolge des Aufrauens und Befeuchtens beim ersten und zweiten Fügebereich 20, 30 umgekehrt. Im letzten Schritt werden die beiden Fügebereiche des ersten und zweiten Papiermaterials 2, 3 dann wieder mittels der Ultraschall-Reibschweißvorrichtung 6 zu einem gefügten Papiermaterial 10 gefügt. Hierbei sei angemerkt, dass die Reihenfolge des Aufrauens und Befeuchtens, wie in Figur 8 schematisch gezeigt, auch umgekehrt werden kann.

Figur 9 zeigt ein Verfahren gemäß einem fünften Ausführungsbeispiel der Erfindung. Beim fünften Ausführungsbeispiel werden sowohl der erste Fügebereich 20, als auch der zweite Fügebereich 30 bearbeitet. Wie aus Figur 9 ersichtlich ist, werden der erste Fügebereich 20 und der zweite Fügebereich 30 in einem ersten Schritt beide mittels Befeuchtungsvorrichtungen 5, 5' befeuchtet und in einem zweiten Schritt anschließend mittels Aufrauvorrichtungen 4, 4' aufgeraut. Im letzten Schritt wird wieder der Fügevorgang mittels der Ultraschall-Reibschweißvorrichtung 6 ausgeführt. Somit wird der erste Fügebereich 20 zuerst befeuchtet, sodass ein befeuchteter erster Fügebereich 203 entsteht, welcher anschließend aufgeraut wird, sodass ein befeuchteter und aufgerauter erster Fügebereich 202 entsteht. In gleicher Weise wird der zweite Fügebereich 30 zuerst befeuchtet, sodass ein befeuchteter zweiter Fügebereich 301 entsteht und anschließend aufgeraut, sodass ein befeuchteter und aufgerauter zweiter Fügebereich 303 entsteht. Anschließend werden die beiden Fügebereiche wieder zu einem gefügten Papiermaterial 10 gefügt.
Figur 10 zeigt ein Verfahren gemäß einem sechsten Ausführungsbeispiel der Erfindung. Hierbei sind der erste und zweite Fügebereich 20, 30 an einem einzigen Papiermaterial 2 vorgesehen und werden zu einem Schlauchbeutel 200 mit Längsnaht 210 gefügt. Dabei wird der erste Fügebereich 20 aufgeraut und der zweite Fügebereich 30 befeuchtet.

Zur Herstellung eines Schlauchbeutels sei angemerkt, dass die in den Figuren 6 bis 9 beschriebenen Varianten auch nur bei einem einzigen Papiermaterial mit erstem und zweitem Fügebereich 20, 30 ausgeführt werden können.

Zu allen Ausführungsbespielen sei ferner angemerkt, dass es erfindungsgemäß möglich ist, dass unterschiedliche Varianten der Erfindung ausgeführt werden können, so lange wenigstens ein Befeuchtungsschritt und ein Aufrauschritt an einem oder beiden Fügebereichen 20, 30 der
Papiermaterialien 2, 3 ausgeführt wird.

## Patentansprüche

1. Verfahren zum Fügen von Papiermaterial (2, 3) an einem ersten Fügebereich (20) und einem zweiten Fügebereich (30), umfassend die Schritte:
- Befeuchten des ersten Fügebereichs (20) und/oder des zweiten Fügebereichs (30), und
- Fügen des ersten und zweiten Fügebereichs (20, 30) zwischen einer Sonotrode (60) und einem Amboss (63) einer Ultraschall-Reibschweißvorrichtung (6) mittels Ultraschall-Reibschweißen, wobei eine Schwingungsrichtung (A) der Sonotrode (60) nicht parallel zu einer Fügekraftrichtung (B) einer Fügekraft des Ambosses (63) ist,
**dadurch gekennzeichnet, dass** das Verfahren den Schritt umfasst:
- Aufrauen des ersten Fügebereichs (20) und/oder des zweiten Fügebereichs (30).

2. Verfahren nach Anspruch 1, wobei der Schritt des Aufrauens des ersten und/oder zweiten Fügebereichs vor dem Schritt des Befeuchtens ausgeführt wird.

3. Verfahren nach Anspruch 1, wobei der Schritt des Aufrauens des ersten und/oder zweiten Fügebereichs nach dem Schritt des Befeuchtens ausgeführt wird.

4. Verfahren nach einem der vorhergehenden Ansprüche, wobei die Schwingungsrichtung (A) senkrecht zur Fügekraftrichtung (B) ist.

5. Verfahren nach einem der vorhergehenden Ansprüche, wobei das Verfahren kontinuierlich ausgeführt wird, sodass eine linienförmige gefügte Verbindung (11) am Papiermaterial hergestellt wird.

6. Verfahren nach einem der vorhergehenden Ansprüche, wobei das Aufrauen derart ausgeführt wird, dass eine Rauheit in einer Bandbreite von 20 µm, insbesondere 10 µm, zwischen punktuellen Erhöhungen und Vertiefungen mit einem gleichmäßigen Verlauf erreicht wird.

7. Verfahren nach einem der vorhergehenden Ansprüche, wobei eine Breite des aufgerauten Fügebereichs gleich einer Breite des befeuchteten Fügebereichs ist.

8. Verfahren nach einem der vorhergehenden Ansprüche, wobei das Fügen vollständig ohne Zusatzstoffe, insbesondere Kunststoffe oder Klebstoffe, ausgeführt wird.

9. Verfahren nach einem der vorhergehenden Ansprüche, wobei das zu fügende Papiermaterial kunststofffrei und klebstofffrei ist.

10. Verfahren nach einem der vorhergehenden Ansprüche, wobei der Schritt des Aufrauens mittels Ultraschalls erfolgt.

11. Verfahren nach einem der vorhergehenden Ansprüche, wobei das Aufrauen kontinuierlich oder diskontinuierlich erfolgt.

12. Vorrichtung zum Fügen von Papiermaterial (2, 3) an Fügebereichen (20, 30) des Papiermaterials, umfassend
- eine Befeuchtungsvorrichtung (5) zum Befeuchten des Fügebereichs (20, 30) und,
- eine Ultraschall-Reibschweißvorrichtung (6) mit einer Sonotrode (60) zur Erzeugung einer Ultraschallschwingung und einem Amboss (63) zur Erzeugung einer Fügekraft, wobei die Ultraschallschwingung in eine erste Richtung (A) gerichtet ist, welche nicht parallel zu einer Kraftrichtung (B) der Fügekraft des Ambosses ist
**dadurch gekennzeichnet, dass**
- die Vorrichtung eine Aufrauvorrichtung (4) zum Aufrauen eines Fügebereichs (20, 30) des Papiermaterials umfasst.

13. Vorrichtung nach Anspruch 12, wobei der Amboss als Rolle oder Walze ausgebildet ist.

14. Vorrichtung nach Anspruch 12 oder 13, wobei die Aufrauvorrichtung (4) mittels Ultraschall arbeitet.

15. Vorrichtung nach einem der Ansprüche 12 bis 14, wobei die Aufrauvorrichtung (4) eine Rauheit in einer Bandbreite von 20 µm, insbesondere von 10 µm, erzeugt, welche einen gleichmäßigen Verlauf aufweist.

16. Vorrichtung nach einem der Ansprüche 14 oder 15, wobei eine Sonotrode (60) der Aufrauvorrichtung (4) flächenartig ausgebildet ist und eine aufgeraute Oberfläche aufweist.

17. Papierverpackung mit einer Verbindung, die nach einem Verfahren gemäß einem der Ansprüche 1 bis 11 hergestellt ist, wobei beim Aufrauen des Fügebereichs einzelne Papierfasern aus einem Papierbund der Papierverpackung gelöst und an die Oberfläche des Fügebereichs geholt wurden.

## Claims

1. Method for joining paper material (2, 3) at a first joining area (20) and a second joining area (30), comprising the steps:
- moistening the first joining area (20) and/or the second joining area (30) and
- joining the first and the second joining area (20, 30) between a sonotrode (60) and an anvil (63) of an ultrasonic friction welding device (6) by means of ultrasonic friction welding, wherein a direction of oscillation (8) of the sonotrode (60) is not parallel to a direction of joining force (B) of a joining force of the anvil (63),
**characterized in that** the method comprises the step:
- roughening of the first joining area (20 and/or the second joining area (30).

2. Method as claimed in claim 1, wherein the step of roughening of the first and/or the second joining area is performed before the moistening step.

3. Method as claimed in claim 1, wherein the step of roughening of the first and/or the second joining area is performed after the moistening step.

4. Method as claimed in one of the preceding claims, wherein the direction of oscillation (A) is orthogonal to the direction of joining force (B).

5. Method as claimed in one of the preceding claims, wherein the method is performed continuously so that a joint connection (11) in form of a line is produced on the paper material.

6. Method as claimed in one of the preceding claims, wherein the roughening is performed in such a way that a roughness in a bandwidth of 20 µm, in particular 10 µm between point-shaped raised parts and recesses is reached with a uniform gradient.

7. Method as claimed in one of the preceding claims, wherein a width of the roughened joining area is the same as a width of the moistened joining area.

8. Method as claimed in one of the preceding claims, wherein joining is performed entirely without additional agents, in particular plastics or adhesives.

9. Method as claimed in one of the preceding claims, wherein the paper material to be joined is free of plastics and free of adhesives.

10. Method as claimed in one of the preceding claims, wherein the roughening step is performed by means of ultrasonic sound.

11. Method as claimed in one of the preceding claims, wherein roughening is performed continuously or discontinuously.

12. Device for joining paper material (2, 3) at joining areas (20, 30) of the paper material, comprising
- a moistening device (5) for moistening the joining area (20, 30) and
- a supersonic friction welding device (6) comprising a sonotrode (60) for generating a supersonic oscillation and an anvil (63) for generating a joining force, wherein the supersonic oscillation is directed in a first direction (A) which is not parallel to a direction of force (B) of the joining force of the anvil,
**characterized in that**
- the device comprises a roughening device (4) for roughening a joining area (20, 30) of the paper material.

13. Device as claimed in claim 12, wherein the anvil is formed as a roller or drum.

14. Device as claimed in claim 12 or 13, wherein the roughening device (4) is operated by means of supersonic sound.

15. Device as claimed in one of claims 12 to 14, wherein the roughening device (4) generates a roughness in a bandwidth of 20 µm, in particular 10 µm which has a uniform gradient.

16. Device as claimed in one of claims 14 or 15, wherein a sonotrode (60) of the roughening device (4) is in the form of a plane and comprises a roughened surface.

17. Paper packaging having a connection made according to a method as claimed in one of claims 1 to 11, wherein during roughening of the joining area single paper fibers are loosened from a paper binding of the paper packaging and fetched to the surface of the joining area.

## Revendications

1. Procédé pour assembler un matériau en papier (2, 3) au niveau d'une première zone d'assemblage (20) et d'une deuxième zone d'assemblage (30), comprenant les étapes :
- d'humidification de la première zone d'assemblage (20) et/ou de la deuxième zone d'assemblage (30), et
- d'assemblage de la première et deuxième zone d'assemblage (20, 30) entre une sonotrode (60) et une enclume (63) d'un dispositif de soudage par friction à ultrason (6) au moyen d'un soudage par friction à ultrason, dans lequel une direction d'oscillation (A) de la sonotrode (60) n'est pas parallèle à une direction de force d'assemblage (B) d'une force d'assemblage de l'enclume (63),
**caractérisé en ce que** le procédé comprend l'étape :
- de rugosification de la première zone d'assemblage (20) et/ou de la deuxième zone d'assemblage (30).

2. Procédé selon la revendication 1, dans lequel l'étape de rugosification de la première et/ou deuxième zone d'assemblage est effectuée avant l'étape d'humidification.

3. Procédé selon la revendication 1, dans lequel l'étape de rugosification de la première et/ou deuxième zone d'assemblage est effectuée après l'étape d'humidification.

4. Procédé selon l'une quelconque des revendications précédentes, dans lequel la direction d'oscillation (A) est perpendiculaire à la direction de force d'assemblage (B).

5. Procédé selon l'une quelconque des revendications précédentes, dans lequel le procédé est effectué en continu, de sorte qu'une liaison (11) assemblée linéaire est obtenue sur le matériau en papier.

6. Procédé selon l'une quelconque des revendications précédentes, dans lequel la rugosification est effectuée de telle sorte qu'une rugosité dans une plage de 20 µm, en particulier 10 µm, entre des élévations et creux ponctuels avec un tracé régulier est atteinte.

7. Procédé selon l'une quelconque des revendications précédentes, dans lequel une largeur de la zone d'assemblage rugosifiée est identique à une largeur de la zone d'assemblage humidifiée.

8. Procédé selon l'une quelconque des revendications précédentes,
dans lequel l'assemblage est effectué entièrement sans additifs, en particulier matières plastiques ou adhésifs.

9. Procédé selon l'une quelconque des revendications précédentes, dans lequel le matériau en papier à assembler est exempt de matière plastique et exempt d'adhésif.

10. Procédé selon l'une quelconque des revendications précédentes, dans lequel l'étape de rugosification s'effectue au moyen d'ultrasons.

11. Procédé selon l'une quelconque des revendications précédentes, dans lequel la rugosification s'effectue de manière continue ou discontinue.

12. Dispositif pour assembler un matériau en papier (2, 3) au niveau de zones d'assemblage (20, 30) du matériau en papier, comprenant
- un dispositif d'humidification (5) pour humidifier la zone d'assemblage (20, 30) et,
- un dispositif de soudage par friction à ultrasons (6) avec une sonotrode (60) pour produire une oscillation ultrasonore et une enclume (63) pour produire une force d'assemblage, dans lequel l'oscillation ultrasonore est dirigée dans une première direction (A), laquelle n'est pas parallèle à une direction de force (B) de la force d'assemblage de l'enclume
**caractérisé en ce que**
- le dispositif comprend un dispositif de rugosification (4) pour rugosifier une zone d'assemblage (20, 30) du matériau en papier.

13. Dispositif selon la revendication 12, dans lequel l'enclume est réalisée sous la forme d'un rouleau ou cylindre.

14. Dispositif selon la revendication 12 ou 13, dans lequel le dispositif de rugosification (4) fonctionne au moyen d'ultrasons.

15. Dispositif selon l'une quelconque des revendications 12 à 14, dans lequel le dispositif de rugosification (4) produit une rugosité dans une plage de 20 µm, en particulier de 10 µm, laquelle présente un tracé régulier.

16. Dispositif selon l'une quelconque des revendications 14 ou 15, dans lequel une sonotrode (60) du dispositif de rugosification (4) est réalisée de manière plane et présente une surface rugosifiée.

17. Emballage papier avec une liaison qui est obtenue d'après un procédé selon l'une quelconque des revendications 1 à 11, dans lequel lors de la rugosification de la zone d'assemblage, différentes fibres de papier sont détachées d'une bobine de papier de l'emballage papier et apportées à la surface de la zone d'assemblage.
